# EUROPÄISCHE PATENTSCHRIFT

(11) **EP 1 319 127 B1**
(45) Veröffentlichungstag und Bekanntmachung des Hinweises auf die Patenterteilung: **01.03.2006**
(21) Anmeldenummer: 01978375.2
(22) Anmeldetag: 15.09.2001
(51) Int. Cl.: F02M 59/46, F02M 63/00, F02M 47/02

(54) **VENTILAUSBILDUNG FÜR STEUERVENTILE**
VALVE CONFIGURATION FOR CONTROL VALVES
CONFIGURATION DE SOUPAPES DE DISTRIBUTION

(30) Priorität: 18.09.2000 DE 10046416
(43) Veröffentlichungstag der Anmeldung: 18.06.2003
(73) Patentinhaber: L'ORANGE GMBH, D-70435 Stuttgart (DE)
(72) Erfinder: SCHEIBE, Wolfgang, 71642 Ludwigsburg-Poppenweiler (DE)
(86) Internationale Anmeldenummer: PCT/EP2001/010685
(87) Internationale Veröffentlichungsnummer: WO 2002/023036

(56) Entgegenhaltungen:
- DE-A- 4 238 727
- US-A- 5 664 545

## Beschreibung

Die Erfindung betrifft eine Ventilausbildung für Steuerventile gemäß dem Oberbegriff des Anspruches 1 (JP-A-1 269 780).

Ventilausbüdungen der vorgenannten Art sind aus der Praxis bekannt. Entsprechend den bei Einspritzsystemen für Brennkraftmaschinen, insbesondere Speicherdruck-Einspritzsystemen zu beherrschenden, sehr hohen Drücken bis in die Größenordnung von 2000 bar ergeben sich auch für die Steuerventile wachsende Probleme, da die zwischen Hoch- und Niederdruckseite liegenden Ventile mit ihren von der Hochdruckseite angeströmten Sperrgliedern sehr hohen Beanspruchungen ausgesetzt sind. Insbesondere führt das Druckgefälle zwischen Hoch- und Niederdruckseite in der Drosselstelle zu hohen Strömungsgeschwindigkeiten mit der Tendenz der Kavitation der Strömung mit zunehmendem Druckabfall im Austrittsbereich auf das Sperrglied, wobei sich beim Auftreffen auf das Sperrglied wegen der damit verbundenen Umlenkungen und Strömungsverzögerungen wieder ein Druckanstieg ergibt. Dieser begünstigt ein Implodieren der Kavitationsblasen im Sitzkontaktbereich des Sperrgliedes und der Sitzfläche des Ventilsitzes und verursacht entsprechende Kavitationserosion. Betroffen sind hiervon mit dem Sperrglied und dem Ventilsitz jene Bereiche, die funktionsbedingt auch höchsten mechanischen Belastungen ausgesetzt sind, so beispielsweise durch schlagartige Beaufschlagung beim Auftreffen des Sperrgliedes auf den Ventilsitz und durch die Ausrichtung des Sperrgliedes gegenüber der Sitzfläche bei der mit dem Schließvorgang verbundenen Zentrierung des Sperrgliedes gegenüber der Sitzfläche.

Der Erfindung liegt die Aufgabe zugrunde, eine Ventilausbildung der eingangs genannten Art hinsichtlich der angesprochenen Probleme zu verbessern und insbesondere die Gefahr der Kavitationserosion bei derartigen Ventilausbildungen zu reduzieren.

Gemäß der Erfindung wird dies durch die Merkmale des Anspruches 1 erreicht, wobei von dem Gedanken Gebrauch gemacht wird, durch gestuften Druckabbau die Voraussetzungen für die Kavitation weitgehend zu beseitigen. Hierzu ist vorgesehen, dass, bezogen auf die Schließlage des Sperrgliedes, dem Sperrglied angrenzend an die Sitzkontaktzone ein gegen die Niederdruckseite abgegrenzter und zur Niederdruckseite in gedrosselter Verbindung stehender Aufnahmeraum zugeordnet wird. Die Begrenzung dieses Raumes gegenüberliegend zur Sitzkontaktzone ist gleichzeitig eine Führung für das Sperrglied und kann als Drosselstelle dienen, so dass sich die angestrebte gestufte Drosselung auch baulich mit einfachen Mitteln und mit geringem Aufwand realisieren lässt.

Das Sperrglied kann im Rahmen der Erfindung ein unabhängiges Bauteil sein, oder auch mit dem ihm zugeordneten Stellbäwegungsübertrager verbunden sein, wobei als Stellbewegungsübertrager Druckstempel mit bezogen auf ihre Länge verhältnismäßig geringem Durchmesser dienen können, so dass die wechselseitige Ausrichtung auf die Sitzfläche über den Druckstempel nicht beeinträchtigt wird.

Dient die der Sitzfläche gegenüberliegende Raumabgrenzung des zweiten, ablaufseitigen Drosselbereiches gleichzeitig als Führung für das Sperrglied, so kann damit auch eine Stabilisierung der Strömungsverhältnisse im Übergang von der ersten Drosselstrecke auf das Sperrglied erreicht werden, die sich ebenfalls auf die Verminderung oder Vermeidung der Kavitation der Strömung bzw. der Kavitationserosion als zweckmäßig erweist.

Als Sperrglieder können im Rahmen der Erfindung Vollkugeln, Kugelsegmente oder auch sich in Richtung auf die Sitzfläche verjüngende Ventilkörper Verwendung finden, wobei insbesondere für kugelige, und vor allem für vollkugelige Sperrglieder eine Führung zweckmäßig ist.

Im Hinblick auf die Realisierung unterschiedlicher, gedrosselter Verbindungen des das jeweilige Sperrglied zumindest teilweise umgrenzenden Aufnahmeraumes zur Niederdruckseite können sich Ventilsitze in sphärischer bzw. kalottenförmiger Ausbildung oder auch in kegeliger Ausbildung, insbesondere in flachkegeliger Ausbildung als zweckmäßig erweisen, so dass sich verschiedene Drosselwege, gegebenenfalls auch kombiniert, realisieren lassen, und dies unabhängig von der jeweiligen Art der Ausbildung des die Führung bildenden Teiles, wobei dies gegebenenfalls auch als Blende gestaltet sein kann.

Konstruktiv kann es hierfür zweckmäßig sein, Sitzfläche und auf die Sitzfläche folgenden Führungsteil getrennten Bauelementen zuzuordnen, so beispielsweise den Führungsteil, im Sinne der vorstehend angesprochenen Blende oder auch im Sinne einer zylindrischen Führung, einer Deckplatte zuzuordnen, die an eine den Ventilsitz enthaltende Ventilplatte anschließt, wobei zwischen Deckplatte und Ventilplatte gegebenenfalls als Drosselstellen dienende Kanalverbindungen angeordnet werden können.

Die Erfindung ermöglicht es mit einfachen Mitteln auch, den Drosselquerschnitt des durch die Führung abgegrenzten Raumes vom Hub des Sperrgliedes abhängig zu machen, also eine hubabhängig im Querschnitt veränderliche Drosselverbindung zu schaffen, wobei die entsprechenden Querschnittsveränderungen auch durch entsprechende Formgebung für den Stellbewegungsübertrager in Form eines Betätigungsstößels oder Druckstempels und/oder das Sperrglied realisiert werden können.

Weitere Einzelheiten und Merkmale der Erfindung ergeben sich aus den Ansprüchen. Ferner wird die Erfindung nachstehend anhand eines Ausführungsbeispieles näher erläutert. Es zeigen:
- Figur 1: in schematisierter Schnittdarstellung das Steuerventil eines Einspritzinjektors, zwischen dessen Düsenteil und einem gegenüberliegend zu diesem angeordneten Magnetsteller das Steuerventil liegt, wobei der Magnetsteller am Steuerventil einen hubbeweglichen Stellbewegungsübertrager für das Sperrglied beaufschlagt, das einen gedrosselten Zulauf von einem Druckraum steuert, mit dem die hochdruckseitig über das Einspritzmedium in Öffnungsrichtung beaufschlagte Düsennadel der Einspritzdüse mit einer Beaufschlagungsfläche in Verbindung steht, über die bei im Druckraum anstehenden Druck die Düsennadel ergänzend zur Schließfeder in Schließrichtung belastet ist,
- Figur 2: eine Ausschnittsvergrößerung A eines Bereiches der Figur 1, die den das Sperrglied beaufschlagenden Stellbewegungsübertrager und den zugehörigen Bereich des Ventilsitzes zeigt,
- Figur 3: eine der Figur 2 entsprechende, erfindungsgemäße Ausgestaltung von Sperrglied und zugeordnetem Ventilsitzbereich,
- Figur 4: einen Schnitt gemäß IV-IV in Figur 3 in schematisierter Darstellung,
- Fig. 5 und 6: weitere erfindungsgemäße Ausgestaltungen in einer der Figur 4 entsprechenden Darstellung, wobei analog zu Figur 4 das Sperrglied zwischen zugehöriger Sitzfläche und axial beabstandeter Führung einen Drosselraum mit vom Sitzflächenbereich des Stellgliedes abzweigenden Drosselbohrungen oder Drosselkanälen aufweist,
- Figur 7: eine weitere Ausgestaltung gemäß der Erfindung, bei der die Drosselquerschnitte in den radialen Führungsbereich des axial beweglichen Sperrgliedes gelegt sind,
- Figur 8: eine Schnittdarstellung gemäß Linie VII-VII,
- Figur 9: eine weitere erfindungsgemäße Ausbildung, bei der die Drosselquerschnitte in Abhängigkeit vom Hub des Sperrgliedes veränderlich sind, und
- Figur 10: eine schematisierte Schnittdarstellung gemäß Linie X-X in Figur 9.

In Figur 1 ist das Steuerventil 1 eines nicht weiter dargestellten Einspritzinjektors veranschaulicht, über das das dem Einspritzinjektor zugehörige Einspritzventil angesteuert ist. Die hochdruckseitige Zulaufverbindung auf das Steuerventil 1 ist durch den Pfeil 2 veranschaulicht. Der Zulauf erfolgt über eine in einer Ventilplatte 3 vorgesehene Bohrung 4, die über eine Drosselstelle 5 auf einen Ventilsitz 6 ausmündet.

Der Ventilsitz 6 verjüngt sich in Richtung auf die Bohrung 4, also entgegen der Anströmrichtung gemäß Pfeil 2 und es ist dem Ventilsitz 6 ein Sperrglied 7 zugeordnet, das hubbeweglich (Pfeil 8) abgestützt ist. Die Abstützung des Sperrgliedes 7 erfolgt im Ausführungsbeispiel (Figur 1) über einen Stellbewegungsübertrager 9, der als im Durchmesser stabförmiger, dünner Betätigungsstößel ausgebildet ist und der bezogen auf das Steuerventil 1 zur Anströmrichtung gemäß Pfeil 2 gegenüberliegend über einen hier nicht dargestellten Magnetsteller des Einspritzinjektors beaufschlagt und verstellbar ist.

In der Schließlage sitzt das Sperrglied 7 in einer Sitzkontaktzone 10 auf dem Ventilsitz 6 auf, an den niederdruckseitig eine Bohrung 11 in der Ventilplatte 3 anschließt, in die das über den Stellbewegungsübertrager 9 abgestützte Sperrglied 7 eintaucht und die, bezogen auf Figuren 1 und 2, einen Teil des niederdruckseitigen Abströmweges bildet, der, wie in

Figur 1 ersichtlich, sich in Querkanälen 12 fortsetzt, die zwischen Ventilplatte 3 und Gehäuse 13 des Steuerventiles 1 liegen, wobei im Ausführungsbeispiel die Ventilplatte 3 gegen das Gehäuse 13 über einen Spannring 14 zentriert und fixiert ist.

In Verbindung mit den hochdruckseitig anstehenden hohen Drücken ergeben sich, bezogen auf die nicht dargestellte Öffnungslage des Sperrgliedes 7, beim Durchströmen der Drosselstelle 5 sehr hohe Strömungsgeschwindigkeiten, die mit dem Übertritt des Strömungsmediums auf die Niederdruckseite aufgrund des Druckabfalles eine Kavitation der Strömung nach sich ziehen können, wobei die Kavitationsblasen beim Auftreffen auf das Sperrglied 7 und die örtlich damit verbundene Umlenkung und Strömungsverzögerung implodieren können, was an Sperrglied 7 und Ventilsitz 6 zur Kavitationserosion führen kann.

Hier setzt die Erfindung an, wie sie anhand der nachstehenden Figuren 3 bis 9 erläutert ist, wobei für gleiche Teile gleiche Bezugszeichen Verwendung finden.

Figur 3 veranschaulicht, dass das in den Ausführungsbeispielen als Kugelsegment ausgebildete Sperrglied 7 einen auf die Bohrung 11 abgestimmten Durchmesser aufweist, derart, dass sich in der zur Sitzkontaktzone 10 parallelen Mittelebene 15 des Sperrgliedes 7 eine radiale Führung durch die Bohrung 11 ergibt, die zwar die Hubbeweglichkeit - entsprechend dem Pfeil 8 - des Sperrgliedes 7 im Sinne einer reibungsarmen Gleitführung zulässt, infolge der als Spaltdichtung dienenden Führung aber nachgeordnet zur Sitzfläche 10 einen Raum 16 abgrenzt, von dem aus die Verbindung zur Niederdruckseite gedrosselt folgt. Diese gedrosselte Verbindung ist in Figur 3 über Bohrungen 17 veranschaulicht, die angrenzend an den Ventilsitz 6 auf den Raum 14 ausmünden und die zur Hubachse 18 des Stellbewegungsübertragers 9 radial verlaufen.

Im Übergang von der Hochdruckseite (Pfeil 2) zur Niederdruckseite - symbolisiert in Figur 3 durch die Pfeile 19 - folgen somit zwei Drosselstellen aufeinander, so dass sich ein gestufter Druckabbau mit entsprechend geringerem Druckgefälle an der Drosselstelle 5 in der Anströmung auf das Sperrglied 7 ergibt, wodurch die Verhältnisse im Hinblick auf das Auftreten von Kavitationserosion wesentlich entschärft werden.

Die vorgesehene Axialführung für das Sperrglied 7, durch die der Drosselraum 16 zwischen Sitzfläche 10 bzw. Drosselstelle 5 und nachgeordneten Drosselbohrungen 17 abgegrenzt wird, trägt des weiteren auch dazu bei, dass das Sperrglied 7 auch in seiner vom Ventilsitz 6 abgehobenen Lage eine seiner Sperrlage entsprechende Zentrierung beibehält, was zur Stabilisierung der Anströmverhältnisse auf das Sperrglied 7 und der Umströmungsverhältnisse bezüglich des Sperrgliedes 7 beiträgt und auch die mechanischen Beanspruchungen zwischen Sperrglied 7 und Ventilsitz 6 dadurch reduziert, dass Abweichungen in der Achslage zumindest weitgehend vermieden werden.

Die zentrierende Führungsfunktion für das Sperrglied 7 erweist sich als zweckmäßig, wenn das Sperrglied 7 mit dem Stellbewegungsübertrager 9 fest verbunden ist, oder, ohne zentrierende Verbindung zu diesem, über diesen nur beaufschlagt ist. Ferner erweist sich die Führungsfunktion als zweckmäßig in Verbindung mit vollkugeligen Sperrgliedern, oder auch als Kugelsegment ausgebildeten Sperrgliedern, wobei im Ausführungsbeispiel ein Kugelsegment als Sperrglied 7 vorgesehen ist. Anstelle kugeliger Sperrglieder 7 können auch sich in Richtung auf den Ventilsitz verjüngende, insbesondere konische oder kegelige Sperrglieder 7 vorgesehen sein.

Figuren 5 und 6 stellen Lösungen dar, die funktional dementsprechend, was anhand der Figuren 3 und 4 erläutert wurde. Im konstruktiven Aufbau unterscheiden sie sich von der Lösung gemäß Figuren 3 und 4 durch die Art der Realisierung der Verbindung des Drosselraumes 16 zu Niederdruckseite über entsprechende Drosselbohrungen oder Drosselkanäle, wobei in der Ausgestaltung gemäß Figur 5 Drosselkanäle 20 vorgesehen sind, die ausgehend vom Drosselraum 16 auf die Niederdruckseite (Pfeil 19) ausmünden, wobei in Figur 5 die Drosselkanäle dadurch gebildet sind, dass eine Ventilplatte 21 vorgesehen ist, der eine Deckplatte 22 zugeordnet ist, wobei Ventilplatte 21 und Deckplatte 22 zwischen ihren einander zugewandten Flächen Kanäle 20 bilden, die in die Deckplatte 22, in die Ventilplatte 21 oder auch in beide Platten eingearbeitet sind und die in der Teilungsebene 23 der beiden Platten verlaufen. Die Teilungsebene 23 entspricht der Schnittebene zwischen der Bohrung 11 und dem konischen Ventilsitz 6, so dass die Bohrung 11 in der Deckplatte 22 verläuft und der Ventilsitz 6 in die Ventilplatte 21 eingearbeitet ist. Dies führt insgesamt zu einem vereinfachten Aufbau.

Figur 6 geht wiederum von einer Aufteilung in Ventilplatte 24 und Deckplatte 25 aus, wie sie anhand der Figur 5 erläutert wurde. Der Ventilsitz 26 ist auch hier in die Ventilplatte 24 eingearbeitet, die Bohrung 11 ist der Deckplatte 25 zugeordnet und durchsetzt diese, innerhalb des Durchmessers des Ventilsitzes 26 auf diesen ausmündend. Dementsprechend hat der sich in Anströmrichtung gemäß Pfeil 2 aufweitende Ventilsitz 26 einen radialen Überdeckungsbereich zur Deckplatte 25, wobei die Teilebene zwischen Ventilplatte 24 und Deckplatte 25 mit 27 bezeichnet ist und entgegen der Anströmrichtung 2 zur Mittelebene 15 des Sperrgliedes 7 versetzt ist, die axial im Bereich der Bohrung 11 liegt, so dass auch bei dieser Lösung die Führung für das Sperrglied 7 im Bereich der Bohrung 11, in Figur 5 im Bereich der Deckplatte 22, in Figur 6 in der Deckplatte 25 liegt. Dadurch, dass der Durchmesser der Bohrung 11 kleiner als der Durchmesser des konischen Ventilsitzes 26 im Bereich der Teilebene 27 ist, wird der Drosselraum 28 teilweise durch die der Ventilplatte 24 zugewandte Seite der Deckplatte 25 überdeckt, so dass auf den Drosselraum 28 die die Deckplatte 25 axial durchsetzenden Drosselbohrungen 30 ausmünden können. Die Erfindung zeigt also verschiedenste Anschlussmöglichkeiten des jeweiligen Drosselraumes 16 bzw. 28 zur Niederdruckseite, so dass entsprechenden konstruktiven Anforderungen im Rahmen der Erfindung Rechnung getragen werden kann.

Eine weitere Möglichkeit der drosselnden Verbindung zur Niederdruckseite zeigen die Figuren 7 und 8, wobei auch hier eine Ausgangssituation gegeben ist, wie sie im grundsätzlichen Aufbau jener gemäß Figuren 3 bis 6 entspricht. Die Ventilplatte 31 weist als hochdruckseitigen Zulauf gemäß Pfeil 2 wiederum eine Bohrung 4 auf, die über eine Drosselstelle 5 zentrisch auf den Ventilsitz 6 ausmündet, der in der Schließlage des Sperrgliedes 32 über dieses abgedeckt ist. Als Sperrglied 32 ist auch in diesem Ausführungsbeispiel ein Kugelsegment vorgesehen, dessen Mittelebene 15 zur Sitzkontaktfläche 10 parallel verläuft und das im Bereich der Mittelebene 15 axial verschieblich geführt und dichtend an der Wandung der Bohrung 33 anliegt, die als Führungsbohrung für das Sperrglied 32 an die Sitzfläche 6 anschließt und zur Sitzfläche 6 zusammen mit dem Sperrglied 32 den Drosselraum 34 abgrenzt. Abgestützt ist das Sperrglied 32 auch in diesem Fall über einen Stellbewegungsübertrager 9, der entsprechend dem Pfeil 8 hubbeweglich ist. Wie Figur 8 veranschaulicht, erfolgt die Verbindung des Drosselraumes 34 zur Niederdruckseite über im Umfang der Bohrung 33 vorgesehene, axial verlaufende Ausnehmungen, die mit 35 bezeichnet sind und die sich in Hubbewegungsrichtung (Pfeil 8) beiderseits der Mittelebene 15 erstrecken, derart, dass, analog zu den Drosselbohrungen 17 bzw. den Drosselkanälen 20 oder den Drosselbohrungen 28, unabhängig von der jeweiligen Hubstellung des Sperrgliedes 32 eine drosselnde Verbindung des Raumes 34 zur Niederdruckseite besteht. Hierzu kann es zweckmäßig sein, den als Stempel oder als Stellstange ausgebildeten Stellbewegungsübertrager 9 im Durchmesser kleiner als das Sperrglied 32 auszuführen, so dass sich die Einarbeitung weiterer Kanäle oder Bohrungen erübrigt.

Ausgehend von einer Grundgestaltung gemäß Figuren 7 und 8 zeigen Figuren 9 und 10 eine Ausbildung, bei der wiederum mit einem als Kugelsegment ausgebildeten Sperrglied 36 gearbeitet wird, das im Bereich seiner zur Sitzkontaktzone 10 parallelen Mittelebene 15 an die Wand der Bohrung 38 angrenzt, die als Führung für das Sperrglied 36 dient und gegenüber der und dem anschließenden Ventilsitz 6 das Sperrglied 36 den Drosselraum 37 abgrenzt. Diesem sind in Richtung auf die Niederdruckseite sich öffnende Abströmquerschnitte zugeordnet, die als Drosselquerschnitte in der Größe ihrer Querschnittsfläche von der Hubstellung des Sperrgliedes 36 abhängig sind. Diese hubveränderlichen Drosselquerschnitte sind durch Ausnehmungen 40 im Umfang der Drosselbohrung 39 gebildet, welche entsprechend dem gewünschten Drosselverhalten gestaltet sein können. So ist in den Figuren 9 und 10 als Beispiel eine Ausgestaltung veranschaulicht, bei der in der Schließlage des Sperrgliedes 36 die Ausnehmungen 40 über das Sperrglied 36 zumindest weitgehend abgesteuert sind und erst mit zunehmendem Öffnungshub freigegeben werden.

Im Rahmen der Erfindung sind somit vielfältige Möglichkeiten gegeben, einen gestuften Drosselübergang von der Hoch- zur Niederdruckseite bei Steuerventilen der beschriebenen Art zu realisieren, wobei sowohl im Hinblick auf Kavitationserosionen wie auch im Hinblick auf die mechanische Abnutzung von Sperrglied und Ventilsitz Lösungen geschaffen sind, die Lebensdauer und Zuverlässigkeit des Steuerventiles verbessern.

## Patentansprüche

1. Ventilausbildung für Steuerventile, insbesondere für Steuerventile von Einspritzinjektoren von mit Diesel oder Schweröl betriebenen und mit Speicherdruck-Einspritzung arbeitenden, bevorzugt großvolumigen Brennkraftmaschinen, mit einem Ventilsitz, der zwischen einem Hochdruckzulauf und einem niederdruckseitigen Sperrglied liegt, das, in seiner Schließlage zum in Schließrichtung sich verjüngenden Ventilsitz über seine Sitzkontaktzone zentriert, entgegen der Anströmrichtung über einen hubbeweglichen Stellbewegungsübertrager in Richtung auf seine Schließlage beaufschlagt ist, und dem hochdruckseitig im Zulauf auf den Ventilsitz eine Drosselstrecke gegenüber liegt, wobei das Sperrglied (7; 32; 36), bezogen auf die Schließlage, in einem an die Sitzkontaktzone (10) angrenzenden und zur Niederdruckseite in gedrosselter Verbindung stehenden Raum (16; 28; 34; 37) liegt, **dadurch gekennzeichnet, dass** der Raum (16; 28; 34; 37) durch eine zum Ventilsitz (6) zentrische, der Sitzkontaktzone (10) gegenüberliegende Führung für das Sperrglied (7; 32; 36) gegenüber der Niederdruckzone abgegrenzt ist.

2. Ventilausbildung nach Anspruch 1, **dadurch gekennzeichnet, dass** das Sperrglied (7; 32; 36) ein vom Stellbewegungsübertrager (9) unabhängiges Bauteil bildet.

3. Ventilausbildung nach Anspruch 1 oder 2, **dadurch gekennzeichnet, dass** das Sperrglied (7; 32; 36) ein mit dem Stellbewegungsübertrager (9) verbundenes Bauteil bildet.

4. Ventilausbildung nach einem der vorhergehenden Ansprüche, **dadurch gekennzeichnet, dass** als Sperrglied (7; 32; 36) eine Ventilkugel vorgesehen ist

5. Ventilausbildung nach einem der Ansprüche 1 bis 3, **dadurch gekennzeichnet, dass** als Sperrglied (7; 32; 36) ein Kugelsegment mit dem Stellbewegungsübertrager (9) zugeordneter Flachseite vorgesehen ist.

6. Ventilausbitdung nach einem der Ansprüche 1 bis 3, **dadurch gekennzeichnet, dass** als Sperrglied (7; 32; 36) ein sich in Schließrichtung konisch verjüngender Ventilkörper vorgesehen ist.

7. Ventilausbildung nach Anspruch 6, **dadurch gekennzeichnet, dass** der Ventilkörper in Gegenrichtung zu seiner konischen Verjüngung zylindrisch ausläuft.

8. Ventilausbildung nach einem der vorhergehenden Ansprüche, **dadurch gekennzeichnet, dass** der Ventilsitz (6; 26) im Bereich der Sitzfläche sphärisch, insbesondere kalottenförmig ausgebildet ist.

9. Ventilausbildung nach einem der Ansprüche 1 bis 7, **dadurch gekennzeichnet, dass** der Ventilsitz (6; 26) im Bereich der Sitzfläche kegelförmig, insbesondere als flacher Kegelstumpf ausgebildet ist.

10. Ventilausbildung nach Anspruch 8 oder 9, **dadurch gekennzeichnet, dass** als Führung auf den Ventilsitz niederdruckseitig folgend ein zylindrischer Führungsteil (Bohrung 11; 33; 38) vorgesehen ist.

11. Ventilausbildung nach Anspruch 10, **dadurch gekennzeichnet, dass** der zylindrische Führungsteil (Bohrung 11; 38) an die Fläche des Ventilsitzes (6) anschließt.

12. Ventilausbildung nach Anspruch 10, **dadurch gekennzeichnet, dass** der Ventilsitz (26) den zylindrischen Führungsteil (Bohrung 11) radial nach außen übergreift.

13. Ventilausbildung nach einem der Ansprüche 10 bis 12, **dadurch gekennzeichnet, dass** der Führungsteil (Bohrung 11) einstückig zum Ventilsitz (6) ausgebildet ist.

14. Ventilausbildung nach einem der Ansprüche 10 bis 12, **dadurch gekennzeichnet, dass** einer den Ventilsitz (6) enthaltenden Ventilplatte (21) eine Deckplatte (22) zugeordnet ist, die den Führungsteil (Bohrung 11) enthält.

15. Ventilausbildung nach einem der vorhergehenden Ansprüche, **dadurch gekennzeichnet, dass** der durch die Führung zur Sitzkontaktzone (10) abgegrenzte Raum (16) einen radialen Anschluss (Bohrung 17; Kanal 20) zur Niederdruckseite aufweist.

16. Ventilausbildung nach Anspruch 14 und 15, **dadurch gekennzeichnet, dass** der radiale Anschluss durch wenigstens einen radialen, durch Ventilplatte (21) und Deckplatte (22) begrenzten Drosselkanal (20) gebildet ist.

17. Ventilausbildung nach Anspruch 15, **dadurch gekennzeichnet, dass** der radiale Anschluss durch wenigstens eine radiale Drosselbohrung (17) gebildet ist.

18. Ventilausbildung nach einem der Ansprüche 1 bis 14, **dadurch gekennzeichnet, dass** der durch die Führung abgegrenzte Raum (16) einen axialen Anschluss (Bohrung 28; Ausnehmung 35; 40) zur Niederdruckseite aufweist.

19. Ventilausbildung nach Anspruch 18, **dadurch gekennzeichnet, dass** der axiale Anschluss durch eine zur Führung (Bohrung 11) radial versetzte Axialbohrung (28) gebildet ist.

20. Ventilausbildung nach Anspruch 19, **dadurch gekennzeichnet, dass** die Axialbohrung (28) in der Deckplatte (25) vorgesehen ist.

21. Ventilausbildung nach Anspruch 19, **dadurch gekennzeichnet, dass** der axiale Anschluss eine im Umfang der Führung (Bohrung 33) vorgesehene Ausnehmung (35) umfasst.

22. Ventilausbildung nach Anspruch 21, **dadurch gekennzeichnet, dass** der axiale Anschluss durch im Umfang der Führung (Bohrung 33) in regelmäßiger Anordnung vorgesehene Ausnehmungen (35) gebildet ist.

23. Ventilausbildung nach Anspruch 18, **dadurch gekennzeichnet, dass** der axiale Anschluss durch im Umfang des der Führung zugeordneten Bereiches des Sperrgliedes vorgesehene Ausnehmungen und/oder Abflachungen gebildet ist.

24. Ventilausbildung nach einem der vorhergehenden Ansprüche, **dadurch gekennzeichnet, dass** der durch die Führung abgegrenzte Raum (39) eine vom Hub des Sperrgliedes (36) im Querschnitt abhängige Drosselverbindung (Ausnehmung 40) zur Niederdruckseite aufweist.

25. Ventilausbildung nach Anspruch 24, **dadurch gekennzeichnet, dass** die im Querschnitt abhängige Drosselverbindung durch im Umfang der Führung vorgesehene Ausnehmungen (40) gebildet ist.

26. Ventilausbildung nach Anspruch 24 oder 25, **dadurch gekennzeichnet, dass** die Ausnehmung (40) einen in Hubrichtung zur Niederdruckseite sich erweiternden Querschnitt aufweist.

27. Ventilausbildung nach Anspruch 24, **dadurch gekennzeichnet, dass** die im Querschnitt abhängige Drosselverbindung durch im Umfang des Sperrgliedes vorgesehene Ausnehmungen und/oder Abflachungen gebildet ist.

28. Ventilausbildung nach Anspruch 27, **dadurch gekennzeichnet, dass** die Ausnehmung sich im Querschnitt in Hubrichtung zur Hochdruckseite hin erweitert.

29. Ventilausbildung nach einem der Ansprüche 21 bis 28, **dadurch gekennzeichnet, dass** die im Querschnitt in Hubrichtung veränderlichen Ausnehmungen von einer im Bereich des Führungsquerschnittes liegenden Querschnittsebene ausgehen.

## Claims

1. Valve configuration for control valves, in particular for control valves of injectors of internal combustion engines, which engines are driven by diesel or heavy fuel oil, operate with storage pressure injection and are preferably of large volume, having a valve seat which is situated between a high pressure supply and a blocking element at the low pressure side, which blocking element is centred by means of its seat contact zone when in its closed position with respect to the valve seat which narrows in the closing direction, is acted upon in the direction of its closing position counter to the inflow direction by means of a reciprocating actuating movement transmitter, and faces a throttle path at the high pressure side in the supply to the valve seat, the blocking element (7; 32; 36) being situated, relative to the closed position, in a space (16; 28; 34; 37) which adjoins the seat contact zone (10) and is connected in a throttled manner to the low pressure side, **characterized in that** the space (16; 28; 34; 37) is delimited from the low pressure zone by a guide for the blocking element (7; 32; 36), which guide is concentric with respect to the valve seat (6) and faces the seat contact zone (10).

2. Valve configuration according to Claim 1, **characterized in that** the blocking element (7; 32; 36) forms a component independent from the actuating movement transmitter (9).

3. Valve configuration according to Claim 1 or 2, **characterized in that** the blocking element (7; 32; 36) forms a component connected to the actuating movement transmitter (9).

4. Valve configuration according to one of the preceding claims, **characterized in that** a valve ball is provided as the blocking element (7; 32; 36).

5. Valve configuration according to one of Claims 1 to 3, **characterized in that** a ball segment having the flat side assigned to the actuating movement transmitter (9) is provided as the blocking element (7; 32; 36).

6. Valve configuration according to one of Claims 1 to 3, **characterized in that** a conical valve body, which narrows in the closing direction, is provided as the blocking element (7; 32; 36).

7. valve configuration according to Claim 6, **characterized in that** the valve body runs cylindrically in the opposite direction to its conically narrowing section.

8. Valve configuration according to one of the preceding claims, **characterized in that** the valve seat (6; 26) is designed to be spherical, in particular dome-shaped, in the region of the seat face.

9. Valve configuration according to one of Claims 1 to 7, **characterized in that** the valve seat (6; 26) is designed to be conical, in particular a shallow truncated cone, in the region of the seat face.

10. Valve configuration according to Claim 8 or 9, **characterized in that** a cylindrical guide part (bore 11; 33; 38) is provided as a guide following the valve seat on the low pressure side.

11. Valve configuration according to Claim 10, **characterized in that** the cylindrical guide part (bore 11; 38) adjoins the face of the valve seat (6).

12. Valve configuration according to Claim 10, **characterized in that** the valve seat (26) overlaps the cylindrical guide part (bore 11) in the radially outward direction.

13. Valve configuration according to one of Claims 10 to 12, **characterized in that** the guide part (bore 11) is formed in one piece with the valve seat (6).

14. Valve configuration according to one of Claims 10 to 12, **characterized in that** a valve plate (21) which comprises the valve seat (6) is assigned a cover plate (22) which comprises the guide part (bore 11).

15. Valve configuration according to one of the preceding claims, **characterized in that** the space (16), which is delimited by the guide to the seat contact zone (10), has a radial connection (bore 17; duct 20) to the low pressure side.

16. Valve configuration according to Claims 14 and 15, **characterized in that** the radial connection is formed by at least one radial throttle duct (20) which is delimited by valve plate (21) and cover plate (22).

17. Valve configuration according to Claim 15, **characterized in that** the radial connection is formed by at least one radial throttle bore (17).

18. Valve configuration according to one of Claims 1 to 14, **characterized in that** the space (16), which is delimited by the guide, has an axial connection (bore 28; recess 35; 40) to the low pressure side.

19. Valve configuration according to Claim 18, **characterized in that** the axial connection is formed by an axial bore (28) which is offset radially with respect to the guide (bore 11).

20. Valve configuration according to Claim 19, **characterized in that** the axial bore (28) is provided in the cover plate (25).

21. Valve configuration according to Claim 19, **characterized in that** the axial connection comprises a recess (35) provided in the circumference of the guide (bore 33).

22. Valve configuration according to Claim 21, **characterized in that** the axial connection is formed by recesses (35) provided in a regular arrangement in the circumference of the guide (bore 33).

23. Valve configuration according to Claim 18, **characterized in that** the axial connection is formed by recesses and/or flattenings provided in the circumference of the blocking element region assigned to the guide.

24. Valve configuration according to one of the preceding claims, **characterized in that** the space (39) delimited by the guide has a throttled connection (recess 40), whose cross section is dependent on the stroke of the blocking element (36), to the low pressure side.

25. Valve configuration according to Claim 24, **characterized in that** the throttled connection, which is dependent in cross section, is formed by recesses (40) provided in the circumference of the guide.

26. Valve configuration according to Claim 24 or 25, **characterized in that** the recess (40) has a cross section which widens in the stroke direction towards the low pressure side.

27. Valve configuration according to Claim 24, **characterized in that** the throttled connection, which is dependent in cross section, is formed by recesses and/or flattenings provided in the circumference of the blocking element.

28. Valve configuration according to Claim 27, **characterized in that** the cross section of the recess widens in the stroke direction towards the high pressure side.

29. Valve configuration according to one of Claims 21 to 28, **characterized in that** the recesses which vary in cross section in the stroke direction begin from a cross-sectional plane situated in the region of the guide cross section.

## Revendications

1. Configuration de soupapes de commande, notamment de soupapes de commande d'injecteurs de moteurs à combustion interne alimentés en diesel ou en huile lourde et fonctionnant par injection par pression d'accumulation, de préférence de grand volume, avec un siège de soupape qui se situe entre une arrivée de haute pression et un organe d'arrêt côté basse pression qui, dans sa position de fermeture est centré par le biais de sa zone de contact de siège sur le siège de soupape se rétrécissant dans la direction de fermeture et est sollicité dans la direction de sa position de fermeture, à l'encontre de la direction d'afflux, par le biais d'un transmetteur de mouvement de réglage déplaçable suivant un mouvement de levage et en regard duquel se trouve du côté haute pression, dans l'arrivée sur le siège de soupape une section d'étranglement, l'organe d'arrêt (7 ; 32 ; 36), par rapport à la position de fermeture, se trouvant dans un espace (16 ; 28 ; 34 ; 37) adjacent à la zone de contact de siège (10) et en liaison d'étranglement par rapport au côté basse pression, **caractérisée en ce que** l'espace (16 ; 28 ; 34 ; 37) est limité par rapport à la zone basse pression par un guidage pour l'organe d'arrêt (7 ; 32 ; 36) central par rapport au siège de soupape (6), en regard de la zone de contact de siège (10).

2. Configuration de soupapes selon la revendication 1, **caractérisée en ce que** l'organe d'arrêt (7 ; 32 ; 36) forme un composant indépendant du transmetteur de mouvement de réglage (9).

3. Configuration de soupapes selon la revendication 1 ou 2, **caractérisée en ce que** l'organe d'arrêt (7 ; 32 ; 36) forme un composant connecté au transmetteur de mouvement de réglage (9).

4. Configuration de soupapes selon l'une quelconque des revendications précédentes, **caractérisée en ce que** l'on prévoit comme organe d'arrêt (7 ; 32 ; 36) une bille de soupape.

5. Configuration de soupapes selon l'une quelconque des revendications 1 à 3, **caractérisée en ce que** l'on prévoit comme organe d'arrêt (7 ; 32 ; 36) un segment de bille avec un côté plat associé au transmetteur de mouvement de réglage (9).

6. Configuration de soupapes selon l'une quelconque des revendications 1 à 3, **caractérisée en ce que** l'on prévoit comme organe d'arrêt (7 ; 32 ; 36) un corps de soupape se rétrécissant coniquement dans la direction de fermeture.

7. Configuration de soupapes selon la revendication 6, **caractérisée en ce que** le corps de soupape se termine cylindriquement dans la direction opposée à son rétrécissement conique.

8. Configuration de soupapes selon l'une quelconque des revendications précédentes, **caractérisée en ce que** le siège de soupape (6 ; 26) est réalisé sous forme sphérique, notamment sous forme de calotte, dans la région de la surface de siège.

9. Configuration de soupapes selon l'une quelconque des revendications 1 à 7, **caractérisée en ce que** le siège de soupape (6 ; 26) est réalisé sous forme conique, notamment sous forme tronconique, dans la région de la surface de siège.

10. Configuration de soupapes selon la revendication 8 ou 9, **caractérisée en ce que** l'on prévoit comme guidage une pièce de guidage cylindrique (alésage 11 ; 33 ; 38) suivant le siège de soupape du côté basse pression.

11. Configuration de soupapes selon la revendication 10, **caractérisée en ce que** la pièce de guidage cylindrique (alésage 11 ; 38) se raccorde à la surface du siège de soupape (6).

12. Configuration de soupapes selon la revendication 10, **caractérisée en ce que** le siège de soupape (26) vient en prise radialement vers l'extérieur par-dessus la pièce de guidage cylindrique (alésage 11).

13. Configuration de soupapes selon l'une quelconque des revendications 10 à 12, **caractérisée en ce que** la pièce de guidage (alésage 11) est réalisée d'une seule pièce avec le siège de soupape (6).

14. Configuration de soupapes selon l'une quelconque des revendications 10 à 12, **caractérisée en ce qu'**une plaque de recouvrement (22) est associée à la plaque de soupape (21) contenant le siège de soupape (6) et contient la pièce de guidage (alésage 11).

15. Configuration de soupapes selon l'une quelconque des revendications précédentes, **caractérisée en ce que** l'espace (16) limité par le guidage vers la zone de contact de siège (10) présente un raccord radial (alésage 17 ; canal 20) vers le côté basse pression.

16. Configuration de soupapes selon les revendications 14 et 15, **caractérisée en ce que** le raccord radial est formé par au moins un canal d'étranglement (20) radial, limité par la plaque de soupape (21) et la plaque de recouvrement (22).

17. Configuration de soupapes selon la revendication 15, **caractérisée en ce que** le raccord radial est formé par au moins un alésage d'étranglement radial (17).

18. Configuration de soupapes selon l'une quelconque des revendications 1 à 14, **caractérisée en ce que** l'espace (16) limité par le guidage présente un raccord axial (alésage 28 ; évidement 35 ; 40) au côté basse pression.

19. Configuration de soupapes selon la revendication 18, **caractérisée en ce que** le raccord axial est formé par un alésage axial (28) décalé radialement par rapport au guidage (alésage 11).

20. Configuration de soupapes selon la revendication 19, **caractérisée en ce que** l'alésage axial (28) est prévu dans la plaque de recouvrement (25).

21. Configuration de soupapes selon la revendication 19, **caractérisée en ce que** le raccord axial comprend un évidement (35) prévu dans le pourtour du guidage (alésage 33).

22. Configuration de soupapes selon la revendication 21, **caractérisée en ce que** le raccord axial est formé par des évidements (35) prévus suivant un agencement régulier dans le pourtour du guidage (alésage 33).

23. Configuration de soupapes selon la revendication 18, **caractérisée en ce que** le raccord axial est formé par des évidements et/ou des méplats prévus dans le pourtour de la région de l'organe d'arrêt associée au guidage.

24. Configuration de soupapes selon l'une quelconque des revendications précédentes, **caractérisée en ce que** l'espace (39) limité par le guidage présente une liaison étranglée (évidement 40) au côté basse pression, dépendant, en section transversale, de la levée de l'organe d'arrêt (36).

25. Configuration de soupapes selon la revendication 24, **caractérisée en ce que** la liaison étranglée dépendant en section transversale est formée par des évidements (40) prévus dans le pourtour du guidage.

26. Configuration de soupapes selon la revendication 24 ou 25, **caractérisée en ce que** l'évidement (40) présente une section transversale s'élargissant dans la direction de levée vers le côté basse pression.

27. Configuration de soupapes selon la revendication 24, **caractérisée en ce que** la liaison étranglée dépendant en section transversale est formée par des évidements et/ou des méplats prévus dans le pourtour de l'organe d'arrêt.

28. Configuration de soupapes selon la revendication 27, **caractérisée en ce que** l'évidement s'élargit en section transversale dans la direction de levée vers le côté haute pression.

29. Configuration de soupapes selon l'une quelconque des revendications 21 à 28, **caractérisée en ce que** les évidements variables en section transversale dans la direction de levée partent d'un plan en section transversale se trouvant dans la région de la section transversale du guidage.
